# EUROPÄISCHE PATENTSCHRIFT

(11) **EP 0 854 098 B1**
(45) Veröffentlichungstag und Bekanntmachung des Hinweises auf die Patenterteilung: **28.02.2001**
(21) Anmeldenummer: 97119577.1
(22) Anmeldetag: 08.11.1997
(51) Int. Cl.: B65D 85/10, B65B 61/02, B26F 1/20

(54) **Packung für eine Gruppe von Zigarettenpackungen sowie Vorrichtung zum Herstellen von Zuschnitten dafür**
Package for a group of cigarette packages and apparatus for making blanks therefor
Emballage pour un groupe de paquets de cigarettes et dispositif pour la fabrication de flans correspondants

(30) Priorität: 21.11.1996 DE 19648242
(43) Veröffentlichungstag der Anmeldung: 22.07.1998
(73) Patentinhaber: Focke & Co. (GmbH & Co.), 27283 Verden (DE)
(72) Erfinder: Focke, Heinz, 27283 Verden (DE); Blome, Hermann, 27337 Blender-Einste (DE)
(74) Vertreter: Bolte, Erich, Dipl.-Ing.

(56) Entgegenhaltungen:
- EP-A- 0 454 541
- DE-C- 76 965
- DE-U- 29 519 134
- US-A- 2 867 368
- US-A- 3 141 602

## Beschreibung

Die Erfindung betrifft eine Gebindepackung aus einer Gruppe von Zigarettenpackungen und einer Außenumhüllung, wobei die Außenumhüllung langgestreckte Wandungen bildet, nämlich eine Vorderwand, eine Rückwand und Seitenwände sowie durch Faltlappen gebildete Stirnwände. Weiterhin betrifft die Erfindung ein Verfahren sowie eine Vorrichtung zum Herstellen von Zuschnitten für die Fertigung der Gebindepackungen für Zigaretten.

Gebindepackungen für Zigaretten - sogenannte Zigaretten-Stangen - sind ebenfalls seit langem als Verpackungseinheiten für üblicherweise zehn Zigarettenpackungen bekannt. Diese sind meistens in zwei Reihen angeordnet und von einer Außenumhüllung umgeben. Bei der vorliegenden Erfindung geht es um die Gestaltung einer derartigen Gebindepackung für Zigaretten mit einer Außenumhüllung aus Papier.

Aus der US 2 867 368 ist eine Gebindepackung aus Zigarettenpackungen und einer Außenumhüllung aus Karton bekannt, wobei die Außenumhüllung im Bereich einer Seitenwand der Gebindepackung längs- und quergerichtete Perforationslinien aufweist, die in einem Raster angeordnet sind, das genau der Größe einer Zigarettenpackung entspricht. Durch Auftrennen der Außenumhüllung entlang der Perforationslinien kann eine Öffnung geschaffen werden durch die jeweils genau eine Zigarettenpackung aus der Gebindepackung entnehmbar ist.

Weiterhin ist aus der US 3 141 602 eine Gebindepackung aus einer Gruppe von Gegenständen und einer Außenumhüllung bekannt, wobei die Außenumhüllung im Bereich einer großflächigen Seitenfläche und zweier angrenzender Seitenflächen der Gebindepackung eine Perforationslinie aufweist. Entlang der Perforationslinie ist die Gebindepackung derart zu öffnen, daß zwei Packungshälften entstehen, die lediglich im Bereich einer weiteren großflächigen Seitenwand zusammengehalten werden. Die beiden Packungshälften sind, zum Beispiel nach Auszeichnung der Gegenstände mit Preisangaben, durch Anbringen eines Tapes im Bereich der Perforationslinie wieder verbindbar.

Der Erfindung liegt die Aufgabe zugrunde, Gebindepackungen für Zigarettenpackungen dahingehend zu verbessern, daß der Zugang zum gesamten Packungsinhalt, nämlich zu der Gruppe der Zigarettenpackungen, durch eine entsprechende Öffnungshilfe erleichtert ist.

Zur Lösung dieser Aufgabe ist die erfindungsgemäße Gebindepackung durch folgende Merkmale gekennzeichnet:
a) eine langgestreckte, schmale Seitenwand weist eine Perforationslinie auf,
b) die Perforationslinie erstreckt sich ausschließlich im Bereich der Seitenwand in Längsrichtung derselben durchgehend etwa über die volle Länge,
c) die Perforationslinie ist etwa in der Längsmitte der Seitenwand angeordnet, nämlich in einer durch zwei Packungsreihen der Zigarettenpackungen gebildeten Teilungsebene,
d) die Perforationslinie teilt die Seitenwand in zwei geschlossene, durch die Perforationslinie voneinander teilbare Teilseitenwände.

Bei der erfindungsgemäßen Gebindepackung ist demnach eine hinsichtlich der Länge begrenzte Perforationslinie in einer Seitenwand der Außenumhüllung so positioniert, daß von Hand die betreffende Seitenwand entlang der Perforationslinie leicht getrennt und durch Auseinanderreißen die Gebindepackung insgesamt geöffnet werden kann, so daß die beiden Reihen der Zigarettenpackungen unmittelbar freiliegen.

Weitere Merkmale der Erfindung befassen sich mit der Herstellung der Zuschnitte für derartige Gebindepackungen sowie mit einer zur Durchführung des Verfahrens geeigneten Vorrichtung.

Ein Ausführungsbeispiel der Gebindepackung sowie der Vorrichtung zum Herstellen von Zuschnitten werden nachfolgend anhand der Zeichnungen näher erläutert. Es zeigt:
- Fig. 1: eine Gebindepackung für Zigaretten in perspektivischer Darstellung,
- Fig. 2: einen ausgebreiteten Zuschnitt für eine Außenumhüllung einer Gebindepackung gemäß Fig. 1,
- Fig. 3: xeine Vorrichtung zum Anbringen einer Perforationslinie im Bereich einer Materialbahn in schematischer Seitenansicht,
- Fig. 4: eine Einzelheit der Vorrichtung gemäß der Fig. 3, nämlich ein Aggregat zum Anbringen der Perforationslinie in Queransicht,
- Fig. 5: eine weitere Einzelheit der Vorrichtung gemäß Fig. 3 in vergrößertem Maßstab,
- Fig. 6: ein Detail aus Fig. 5 in nochmals vergrößertem Maßstab (Ausschnitt VI).

Das in den Zeichnungen dargestellte bevorzugte Ausführungsbeispiel einer Packung und einer im Zusammenhang mit der Fertigung der Packung eingesetzten Vorrichtung beziehen sich auf Gebindepackungen für eine Gruppe von Zigarettenpackungen 10. Dieser Typ einer Gebindepackung wird in der Praxis auch als Zigaretten-Stange bezeichnet. Mehrere, im vorliegenden Falle zehn Zigarettenpackungen 10 sind in einer geordneten Gruppe formiert und von einer Außenumhüllung 11 umgeben. Diese besteht zweckmäßigerweise aus (beschichtetem) Papier, kann aber auch aus anderen geeigneten Packungsmaterialien hergestellt sein.

Die aufgrund der Außenumhüllung 11 entstehende Packungseinheit ist hier ein langgestrecktes, quaderförmiges Gebilde. Diese geometrische Form ergibt sich durch die Anordnung der Zigarettenpackungen 10 in zwei Packungsreihen 12, 13. Jede diese Packungsreihen 12, 13 besteht aus der gleichen Anzahl von Zigarettenpackungen 10, im vorliegenden Falle aus fünf. Die Zigarettenpackungen 10 der beiden Packungsreihen 12, 13 liegen mit ihren großflächigen Seiten, also mit Vorderseite und Rückseite aneinander. Im Bereich einer mittleren Längsebene der Verpackungseinheit ergibt sich eine durchgehende Teilungsebene 14 zwischen den beiden Packungsreihen 12, 13.

Die Gruppe der Zigarettenpackungen 10 ist von der Außenumhüllung 11 vollständig umgeben. Diese besteht demnach aus einer Vorderwand 15, einer gegenüberliegenden Rückwand 16, zwischen diesen angeordneten, schmalen, langgestreckten Seitenwänden 17, 18 sowie aus einander ebenfalls gegenüberliegenden Stirnwänden 19, 20. Die Vorderwand 15 und die angrenzende Seitenwand 18 sind durch einen Randstreifen 21 miteinander verbunden. Der Randstreifen ist mit einer Innenseite der Vorderwand 15 durch Klebung verbunden.

Die Stirnwand besteht aus mehreren Faltlappen, nämlich aus einem trapezförmigen Innenlappen 22, aus ebenfalls trapezförmigen Seitenlappen 23, 24 und aus einem Decklappen 25. Letzterer ist rechteckig ausgebildet und deckt die Stirnwand 19, 20 als Außenlappen vollständig ab. Der Decklappen 25 ist zu diesem Zweck vom benachbarten Seitenlappen 23 durch einen Stanzschnitt 26 getrennt.

Eine Besonderheit der vorliegenden Gebindepackung besteht darin, daß im Bereich einer der Packungswandungen, hier im Bereich der langgestreckten Seitenwand 17, eine Öffnungshilfe angebracht ist. Diese besteht aus einer leicht durchtrennbaren Schwächungslinie hier aus einer Perforationslinie 27 in der Außenumhüllung 11. Die Perforationslinie 27 erstreckt sich etwa in halber Höhe, also entlang einer (gedachten) Längsmittellinie der Seitenwand 17. Dabei ist wichtig, daß die Perforationslinie 27 als Öffnungshilfe mindestens annähernd im Bereich der Teilungsebene 14 zwischen Teilgruppen der Zigarettenpackungen 10 verläuft. Dadurch ist bei einem Durchtrennen der Perforationslinie 27, also beim Öffnen der Außenumhüllung 11, unmittelbar ein Zugriff zur Gesamtheit des Packungsinhalts, also zu den Zigarettenpackungen 10 gegeben. Auch ist der Vorgang des (manuellen) Öffnens bzw. Durchtrennens der Perforationslinie 27 bei dieser Positionierung erleichtert. Die Perforationslinie 27 erstreckt sich im vorliegenden Falle annähernd über die gesamte Länge der Seitenwand 17, endet mit geringem Abstand von aufrechten Packungskanten 28.

Die Perforationslinie 27 wird maschinell angebracht, und zwar im Fertigungsprozeß der Gebindepackung. Bei dem vorliegenden Ausführungsbeispiel wird die Perforationslinie 27 bereits in einer Materialbahn 29 für die Fertigung von Zuschnitten für die Außenumhüllung 11 angebracht.

Zu diesem Zweck wird die von einer Bobine (nicht gezeigt) abgezogene Materialbahn 29 durch ein Perforationsaggregat 30 hindurchgeleitet. Im Anschluß daran wird der mit der Perforationslinie 27 versehene Zuschnitt von der Materialbahn 29 durch ein Schneidaggregat 31 abgetrennt. Der Zuschnitt kann dann in herkömmlicher Weise zur Bildung der Außenumhüllung 11 in einer Verpackungsmaschine verarbeitet werden.

Dem Perforationsaggregat 30 ist ein im Prinzip bekanntes Pendel 32 mit feststehenden und bewegbaren Umlenkwalzen 33 für die Materialbahn 29 vorgeordnet. Das Pendel 32 bestimmt durch Relativstellung die Spannung in der Materialbahn 29 bzw. kompensiert Spannungsschwankungen bis zum Abschalten der Einheit bei Über- oder Unterschreiten einer kritischen Bahnspannung.

Über eine feststehende Leitwalze 34 im Bereich des Perforationsaggregats 30 wird die Materialbahn 29 in eine horizontale Ebene umgelenkt. Mit dieser Leitwalze 34 arbeitet eine ebenfalls feststehende Gegenwalze 35 zusammen. Zwischen Leitwalze 34 und Gegenwalze 35 wird die Materialbahn unter Bildung eines horizontalen Bahnabschnitts 36 gefördert.

Im Bereich dieses Bahnabschnitts 36 wird die Perforationslinie 27 quer zur Längserstreckung der Materialbahn 29 angebracht, entsprechend der Abmessung und Positionierung der Perforationslinie 27 in einem etwa mittigen Teilbereich der Querabmessung. Die Perforationslinie 27 wird während eines momentanen Stillstands der taktweise geförderten Materialbahn 29 angebracht durch ein Perforationswerkzeug, welches quer zur Materialbahn 29 hin- und herbewegbar ist. Bei jedem Bewegungstakt des Perforationswerkzeugs wird eine Perforationslinie 27 erzeugt.

Das Perforationswerkzeug ist bei dem vorliegenden Ausführungsbeispiel eine drehend bewegte Perforationsscheibe 37. Diese ist an einer Welle 38 angebracht, die wiederum mit einem Antriebsrad verbunden ist, nämlich einem Zahnrad 39. Die aus Perforationsscheibe 37, Welle 38, Zahnrad 39 und weiteren Organen bestehende Einheit ist zur Herstellung der Perforationslinie 27 quer zur Materialbahn 29 bewegbar. Dabei läuft das Zahnrad 39 an einer feststehenden, quergerichteten Zahnstange 40 ab, so daß durch den wechselseitigen Eingriff das Zahnrad 39 und damit die Perforationsscheibe 37 bei der Querbewegung eine exakte Drehbewegung ausführt. Die Abmessungen sind im vorliegenden Fall so gewählt, daß der Durchmesser der Perforationsscheibe 39 dem Durchmesser des Zahnrades 39 bzw. des Teilungskreises desselben entspricht. Dadurch vollführen Perforationsscheibe 37 und Zahnrad 39 exakt übereinstimmende Drehbewegungen.

Perforationsscheibe 37 und Zahnrad 39 sind durch einen feststehenden, in Bewegungsrichtung der genannten Organe verlaufenden Druckmittelzylinder 41 bewegbar. Es handelt sich dabei um einen Druckmittelzylinder 41 ohne Kolbenstange. Ein Mitnehmer 42 tritt seitlich aus dem Gehäuse des Druckmittelzylinders 41 aus und ist mit der hin- und herbewegbaren Einheit verbunden. Der Druckmittelzylinder 41 bzw. ein in diesem bewegbarer Kolben ist in beiden Richtungen mit Druck beaufschlagbar. Der (nicht gezeigte) Kolben ist mit dem Mitnehmer 42 verbunden.

Die Perforationsscheibe 37 und das Zahnrad 39 sind über die Welle 38 mit einem Träger 43 verbunden, der im oberen Bereich als Schlitten 44 ausgebildet ist. Dieser gleitet auf einer langgestreckten Profilschiene 45, die ihrerseits an der Unterseite des Druckmittelzylinders 41 befestigt ist. Ein Verbindungsstück 46 ist einerseits mit dem Mitnehmer 42 des Druckmittelzylinders 41 und andererseits mit der bewegbaren Einheit, nämlich dem Träger 43 bzw. dem Schlitten 44 verbunden. Die hin- und hergehenden Bewegungen des Mitnehmers 42 werden somit auf den Träger 43 übertragen. Die drehende Welle 38 wird in einem Lager 47 mit Walzkörpern im Träger 43 gehalten.

Die Perforationsscheibe 37 ist längs des Umfangs mit zahnartig vorstehenden Perforationsmessern 48 versehen, zwischen denen Lücken bzw. Einschnitte gebildet sind. Jedes Perforationsmesser 48 führt einen Schnitt der Perforationslinie 47 in der Materialbahn 29 aus.

Die Perforationsscheibe 37 ist so bemessen und ausgestaltet, daß bei jedem Bewegungstakt, also bei einer Umdrehung eine komplette Perforationslinie 27 erzeugt wird. Damit deren Länge korrekt eingehalten wird, ist der wirksame Umfang der Perforationsscheibe 37 hinsichtlich der Anordnung der Perforationsmesser 48 begrenzt. Bei dem vorliegenden Ausführungsbeispiel fehlt ein Abschnitt der Perforationsscheibe 37. Eine quergerichtete Randkante 49 verbindet Enden eines die Perforation erzeugenden Teilumfangs der Perforationsscheibe 37. Perforationsmesser 48 sind demnach längs des gesamten kreisförmigen Teilumfangs angeordnet, nämlich von einem Ende der Randkante 49 bis zum anderen Ende. Unabhängig von der Länge der Bewegungsbahn der Perforationsscheibe 37 bei der Drehbewegung derselben ist demnach die Perforationslinie 27 korrekt begrenzt durch die vorgegebene Umfangslänge mit Perforationsmessern 48.

Diese wirksame Umfangslänge der Perforationsscheibe 37 entspricht einer Länge 50 der Perforationslinie 27 in der Materialbahn 29. Deren Breite 51 ist deutlich größer. Die Bewegungsbahn 52 der Perforationsscheibe 37 bzw. der Welle 38 erstreckt sich über die Breite 51 der Materialbahn 29 hinaus (Fig. 4). Die jeweilige Endstellung der Perforationsscheibe 37 ist dabei so gewählt, daß die Materialbahn 29 während des momentanen Stillstands der Perforationsscheibe 37 in einer der Endstellungen weiter bewegt werden kann, ohne Beeinträchtigung durch die Perforationsscheibe 37. Die Randkante 49 ist bei dem gezeigten Ausführungsbeispiel parallel zur Materialbahn 29 gerichtet, mit deutlichem Abstand von dieser.

Die Materialbahn 29 wird während des Anbringens der Perforationslinie 27 auf bzw. an einer flächigen Abstützung gehalten. Es handelt sich dabei um eine horizontale, streifenförmige Stützplatte 53. Der Bahnabschnitt 36 liegt an dieser Stützplatte 53 an, und zwar an deren Unterseite. Im Wirkungsbereich der Perforationsscheibe 37 bzw. der Perforationsmesser 48 ist die Stützplatte 53 mit einer schmalen, in Längsrichtung verlaufenden Nut 54 versehen.

Die im Bereich des Perforationsaggregats 30 mit der Perforationslinie 27 versehene Materialbahn 29 wird im Anschluß an die Gegenwalze 35 über eine Justierwalze 55 geleitet. Diese ist queraxial verschiebbar angeordnet, beispielsweise in einem Langloch. Die Relativstellung der Justierwalze 55 kann auf diese Weise eingestellt werden, und zwar zur Anpassung an unterschiedliche Längen der herzustellenden Zuschnitte für die Außenumhüllung 11, je nach Größe des Gebindes.

Die Materialbahn 29 wird im Anschluß an die Justierwalze 29 über weitere Walzen geführt. Hierzu gehört ein Paar von Bremswalzen 56, 57. Diese sind mit einem einseitig wirkenden Freilauf ausgestattet, also nur in einer Richtung drehbar. Die Bremswalzen 56, 57 vermeiden ein Rücklaufen der Materialbahn 29 nach dem Abtrennen eines Zuschnitts für die Außenumhüllung 11.

Die Materialbahn 29 wird durch die Bremswalze 57 nach abwärts umgelenkt unter Bildung eines aufrechten Bahnabschnitts 58. Im Bereich desselben befindet sich das Schneidaggregat 31. Es besteht aus einem querbewegbaren Messer 59 und einem feststehenden Gegenmesser 60. Das bewegbare Messer 59 ist mit einem Betätigungsgestänge 61 verbunden, welches eine hin- und hergehende Querbewegung des Messers 59 zur Durchführung des Trennschnitts bewirkt.

Dem Schneidaggregat 31 bzw. den Messern 59, 60 sind Vorzugwalzen 62, 63 vorgeordnet. Diese bewirken einen exakten Vorzug der Materialbahn 29 entsprechend der Länge eines Zuschnitts für die Außenumhüllung 11. Die Vorzugwalzen 62, 63 sind durch einen Druckmarkenleser (nicht gezeigt) steuerbar, der anhand von Druckmarken an der Materialbahn 29 erkennt.

Das Perforationsaggregat 30 und das Schneidaggregat 31 sind in einem festen, exakten Abstand zueinander angeordnet, der einer gegebenenfalls mehrfachen Länge des Zuschnitts für die Außenumhüllung 11 zuzüglich des Abstands vom Rand eines weiteren Zuschnitts bis zur Perforationslinie 27 entspricht. Es kommt darauf an, daß Trennschnitte für die Außenumhüllung 11 in einem exakten Abstand von der Perforationslinie 27 ausgeführt werden, derart, daß sich diese an der beschriebenen Position im Bereich der fertigen Packung befindet.

## Patentansprüche

1. Gebindepackung aus einer Gruppe von Zigarettenpackungen (10) und einer Außenumhüllung (11) aus Papier, wobei die Außenumhüllung (11) langgestreckte Wandungen bildet, nämlich eine Vorderwand (15), eine Rückwand (16) und Seitenwände (17, 18) sowie durch Faltlappen gebildete Stirnwände (19, 20), **gekennzeichnet durch** folgende Merkmale:
a) eine langgestreckte, schmale Seitenwand (17) weist eine Perforationslinie (27) auf,
b) die Perforationslinie (27) erstreckt sich ausschließlich im Bereich der Seitenwand (17) in Längsrichtung derselben durchgehend etwa über die volle Länge,
c) die Perforationslinie (27) ist etwa in der Längsmitte der Seitenwand (17) angeordnet, nämlich in einer durch zwei Packungsreihen (12, 13) der Zigarettenpackungen (10) gebildeten Teilungsebene (14),
d) die Perforationslinie (27) teilt die Seitenwand (17) in zwei geschlossene, durch die Perforationslinie (27) voneinander teilbare Teilseitenwände.

2. Packung nach Anspruch 1, **dadurch gekennzeichnet,** dass die Perforationslinie (27) geringfügig kürzer ist als die Seitenwand (17) der Außenumhüllung (11).

3. Verfahren zum Herstellen von Zuschnitten aus Papier für eine Außenumhüllung (11) einer Gebindepackung nach Anspruch 1 oder 2, wobei die Zuschnitte der Außenumhüllung (11) im Bereich einer Seitenwand (17) eine in deren Längsrichtung verlaufende Perforationslinie (27) aufweisen, **gekennzeichnet durch** folgende Merkmale:
a) eine fortlaufende Materialbahn (29) aus Papier wird einem Perforationsaggregat (30) zugeführt,
b) die Materialbahn (29) wird taktweise transportiert entsprechend den Abständen der Perforationslinien (27) aufeinander folgender Zuschnitte innerhalb der Materialbahn (29),
c) im Perforationsaggregat (30) wird während zeitweiligen Stillstands der Materialbahn (29) eine quer zu dieser gerichtete Perforationslinie (27) hergestellt, wobei die Perforationslinien (27) zu beiden Seiten mit Abstand von Seitenrändern der Materialbahn (29) enden,
d) die mit Perforationslinien (27) versehene Materialbahn (29) wird einem nachfolgenden Schneidaggregat (31) zugeführt, und zwar in vertikaler Förderebene,
e) im Bereich des Schneidaggregats (31) wird jeweils ein Zuschnitt von der Materialbahn (29) abgetrennt, wobei ein Trennschnitt in einem derartigen Abstand von der Perforationslinie (27) ausgeführt wird, dass sich diese in der Längsmitte der Seitenwand (17) der fertigen Gebindepackung befindet.

4. Verfahren nach Anspruch 3, **dadurch gekennzeichnet,** dass die Perforationslinie (27) im Bereich eines horizontalen Förderabschnitts der Materialbahn (29) angebracht und diese sodann in eine vertikale Förderebene zum Abtrennen der Zuschnitte umgelenkt wird.

5. Vorrichtung zum Herstellen von Zuschnitten aus Papier für eine Außenumhüllung (11) einer Gebindepackung nach Anspruch 1 oder 2, wobei die Zuschnitte der Außenumhüllung (11) im Bereich einer Seitenwand (17) eine in deren Längsrichtung verlaufende Perforationslinie (27) aufweisen, **gekennzeichnet durch** folgende Merkmale:
a) eine Materialbahn (29) aus Papier ist taktweise einem Perforationsaggregat (30) zuführbar,
b) im Bereich des Perforationsaggregats (30) ist eine Perforationsscheibe (37) quer zu der auf einer Unterlage ruhenden Materialbahn (29) hin- und herbewegbar, zum Anbringen der Perforationslinie (27) während des Stillstands der Materialbahn (29),
c) die Perforationsscheibe (37) ist während eines etwa mittigen Teilbereichs der Breite der Materialbahn (29) entsprechend der Länge der Perforationslinie (27) mit der Materialbahn (29) in Eingriff,
d) die Perforationsscheibe (37) ist während der Bewegung quer zur Materialbahn (29) drehend angetrieben.
e) die mit Perforationslinien (27) versehene Materialbahn (29) ist in vertikaler Förderebene einem nachfolgenden Schneidaggregat (31) zuführbar,
f) im Bereich des Schneidaggregats (31) ist jeweils ein Zuschnitt von der Materialbahn (29) abtrennbar, wobei ein Trennschnitt in einem derartigen Abstand von der Perforationslinie (27) ausführbar ist, dass sich diese in der Längsmitte der Seitenwand (17) der fertigen Gebindepackung befindet.

6. Vorrichtung nach Anspruch 5, **dadurch gekennzeichnet**, dass die Perforationsscheibe (37) zur Durchführung der Drehbewegung ein Zahnrad (39) aufweist, das mit einer feststehenden Zahnstange (40) in Eingriff ist.

7. Vorrichtung nach Anspruch 5 oder einem der weiteren Ansprüche, **dadurch gekennzeichnet,** dass die Perforationsscheibe (37) und das vorzugsweise gleich große Zahnrad (39) durch eine Welle (38) mit einander verbunden und als Einheit durch einen Linearantrieb quer zur Materialbahn (29) bewegbar sind, insbesondere durch einen von einem Druckmittelzylinder (41) entlang einer Profilschiene (45) bewegten Schlitten (44).

8. Vorrichtung nach Anspruch 5 oder einem der weiteren Ansprüche, d**adurch gekennzeichnet,** dass die Perforationsscheibe (37) lediglich längs eines Teilbereichs des Umfangs mit Perforationswerkzeugen, insbesondere Perforationsmessern (48) versehen ist, nämlich entsprechend der Länge der herzustellenden Perforationslinie (27) und dass die Perforationsscheibe (37) außerhalb des Bereichs der Perforationsmesser (48) einen deutlich reduzierten Durchmesser aufweist, insbesondere durch eine querverlaufende Randkante (49).

9. Vorrichtung nach Anspruch 5 oder einem der weiteren Ansprüche, **dadurch gekennzeichnet,** dass die Materialbahn (29) an einer feststehenden, ebenen Unterlage während des Anbringens der Perforationslinie (27) anliegt, insbesondere mit einem horizontal geführten Bahnabschnitt (36) an einer Stützplatte (53), die im Wirkungsbereich der Perforationsscheibe (37) eine in Arbeitsrichtung derselben verlaufende Nut (54) aufweist.

## Claims

1. Multipack comprising a group of cigarette packs (10) and an outer wrapper (11) made of paper, the outer wrapper (11) forming elongate walls, namely a front wall (15), a rear wall (16) and side walls (17, 18) as well as end walls (19, 20) formed by folding tabs, characterized by the following features:
a) an elongate, narrow side wall (17) has a perforation line (27),
b) the perforation line (27) extends exclusively in the region of the side wall (17), in the longitudinal direction of the same throughout, approximately over the entire length,
c) the perforation line (27) is arranged approximately in the longitudinal centre of the side wall (17), namely in a parting plane (14) formed by two rows (12, 13) of the cigarette packs (10),
d) the perforation line (27) divides the side wall (17) into two closed side sub-walls which can be separated from one another by the perforation line (27).

2. Pack according to Claim 1, characterized in that the perforation line (27) is slightly shorter than the side wall (17) of the outer wrapper (11).

3. Process for producing blanks made of paper for an outer wrapper (11) of a multipack according to Claim 1 or 2, the blanks of the outer wrapper (11) having, in the region of a side wall (17), a perforation line (27) which runs in the longitudinal direction of said side wall, characterized by the following features:
a) a continuous material web (29) made of paper is fed to a perforation subassembly (30),
b) the material web (29) is transported cyclically in accordance with the distances between the perforation lines (27) of successive blanks within the material web (29),
c) in the perforation subassembly (30), a perforation line (27) which is directed transversely to the material web (29) is produced during a temporary standstill of said material web (29), the perforation lines (27) terminating at a distance from the side borders of the material web (29) on both sides,
d) the material web (29) provided with perforation lines (27) is fed to a following cutting subassembly (31), to be precise in the vertical conveying plane,
e) in each case one blank is severed from the material web (29) in the region of the cutting subassembly (31), a severing cut being executed at such a distance from the perforation line (27) that the latter is located in the longitudinal centre of the side wall (17) of the finished multipack.

4. Process according to Claim 3, characterized in that the perforation line (27) is provided in the region of a horizontal conveying section of the material web (29), and the latter is then deflected into a vertical conveying plane in order for the blanks to be severed.

5. Apparatus for producing blanks made of paper for an outer wrapper (11) of a multipack according to Claim 1 or 2, the blanks of the outer wrapper (11) having, in the region of a wall (17), a perforation line (27) which runs in the longitudinal direction of said side wall characterized by the following features:
a) a material web (29) made of paper can be fed cyclically to a perforation subassembly (30),
b) in the region of the perforation subassembly (30), a perforation disc (37) can be moved back and forth transversely to the material web (29), which rests on an underlying surface, for the purpose of providing the perforation line (27) during the standstill of the material web (29),
c) the perforation disc (37) is in engagement with the material web (29) over an approximately central sub-region of the width of the material web (29) corresponding to the length of the perforation line (27),
d) the perforation disc (37) is driven in rotation as it moves transversely to the material web (29),
e) the material web (29) provided with perforation lines (27) can be fed in the vertical conveying plane to a following cutting subassembly (31),
f) in each case one blank can be severed from the material web (29) in the region of the cutting subassembly (31), it being possible for a severing cut to be executed at such a distance from the perforation line (27) that the latter is located in the longitudinal centre of the side wall (17) of the finished multipack.

6. Apparatus according to Claim 5, characterized in that, in order to execute the rotary movement, the perforation disc (37) has a gear wheel (39) which is in engagement with a fixed rack (40).

7. Apparatus according to Claim 5 or one of the further claims, characterized in that the perforation disc (37) and the gear wheel (39), which is preferably of the same size, are connected to one another by a shaft (38) and can be moved as a unit transversely to the material web (29) by a linear drive, in particular by a carriage (44) which is moved along a profile rail (45) by a pressure-medium cylinder (41).

8. Apparatus according to Claim 5 or one of the further claims, characterized in that the perforation disc (37) is provided with perforation tools, in particular perforation cutters (48), merely along a sub-region of the circumference, namely corresponding to the length of the perforation line (27) which is to be produced, and in that, outside the region of the perforation cutters (48), the perforation disc (37) has a considerably reduced diameter, in particular by way of a transversely running border edge (49).

9. Apparatus according to Claim 5 or one of the further claims, characterized in that the material web (29) butts against a fixed, planar underlying surface as the perforation line (27) is being provided, in particular it has a horizontally guided web section (36) butting against a supporting plate (53) which, in the region in which the perforation disc (37) acts, has a groove (54) running in the operating direction of the same.

## Revendications

1. Paquet de groupement constitué d'un groupe de paquets de cigarettes (10) et d'une enveloppe extérieure (11) en papier, l'enveloppe extérieure (11) formant des parois allongées, à savoir une paroi avant (15), une paroi arrière (16) et des parois latérales (17, 18) ainsi que des parois frontales (19, 20) formées par des pattes rabats, caractérisé par les caractéristiques suivantes :
a) une paroi latérale étroite allongée (17) présente une ligne de perforations (27),
b) la ligne de perforations (27) s'étend exclusivement dans la zone de la paroi latérale (17) dans la direction longitudinale de celle-ci et à peu près sur toute sa longueur,
c) la ligne de perforations (27) est placée à peu près au milieu longitudinal de la paroi latérale (17), à savoir dans un plan de division (14) formé par deux rangées (12, 13) de paquets de cigarettes (10),
d) la ligne de perforations (27) divise la paroi latérale (17) en deux parois latérales partielles fermées séparables l'une de l'autre par la ligne de perforations (27).

2. Paquet selon la revendication 1, caractérisé par le fait que la ligne de perforations (27) est légèrement plus courte que la paroi latérale (17) de l'enveloppe extérieure (11).

3. Procédé de fabrication de flans en papier pour une enveloppe extérieure (11) d'un paquet de groupement selon l'une des revendications 1 et 2, les flans de l'enveloppe extérieure (11) présentant dans la zone d'une paroi latérale (17) une ligne de perforations (27) s'étendant dans la direction longitudinale de celle-ci, caractérisé par les caractéristiques suivantes :
a) une bande continue de matériau (29) en papier est amenée à un dispositif de perforation (30),
b) la bande de matériau (29) est transportée par étapes d'après les distances des lignes de perforations (27) de flans se suivant à l'intérieur de la bande de matériau (29),
c) dans le dispositif de perforation (30) est produit, pendant un arrêt temporaire de la bande de matériau (29), une ligne de perforations (27) dirigée en travers de celle-ci, les lignes de perforations (27) se terminant des deux côtés à distance des bords latéraux de la bande de matériau (29),
d) la bande de matériau (29) pourvue de lignes de perforations (27) est conduite dans un plan vertical de transport à un dispositif suivant de coupe (31),
e) dans la zone du dispositif de coupe (31), un flan est chaque fois détaché de la bande de matériau (29), une coupe de détachement étant exécutée à une distance de la ligne de perforations (27) telle que celle-ci se trouve au milieu longitudinal de la paroi latérale (17) du paquet de groupement achevé.

4. Procédé selon la revendication 3, caractérisé par le fait que la ligne de perforations (27) est faite dans la zone d'un tronçon horizontal de transport de la bande de matériau (29), et celle-ci est ensuite renvoyée dans un plan vertical de transport pour le détachement des flans.

5. Dispositif de fabrication de flans en papier pour une enveloppe extérieure (11) d'un paquet de groupement selon l'une des revendications 1 et 2, les flans de l'enveloppe extérieure (11) présentant dans la zone d'une paroi latérale (17) une ligne de perforations (27) s'étendant dans la direction longitudinale de celle-ci, caractérisé par les caractéristiques suivantes :
a) une bande de matériau (29) en papier peut être amenée par étapes à un dispositif de perforation (30),
b) dans la zone du dispositif de perforation (30), un disque perforateur (37) peut aller et venir en travers de la bande de matériau (29) reposant sur un support, pour la production de la ligne de perforations (27) pendant l'arrêt de la bande de matériau (29),
c) le disque perforateur (37) est, pendant une partie à peu près médiane de la largeur de la bande de matériau (29), en prise avec la bande de matériau (29) d'après la longueur de la ligne de perforations (27),
d) le disque perforateur (37) est soumis à rotation pendant son mouvement en travers de la bande de matériau (29),
e) la bande de matériau (29) pourvue de lignes de perforations (27) peut être conduite dans un plan vertical de transport à un dispositif suivant de coupe (31),
f) dans la zone du dispositif de coupe (31), un flan peut être chaque fois détaché de la bande de matériau (29), une coupe de détachement pouvant être exécutée à une distance de la ligne de perforations (27) telle que celle-ci se trouve au milieu longitudinal de la paroi latérale (17) du paquet de groupement achevé.

6. Dispositif selon la revendication 5, caractérisé par le fait que le disque perforateur (37) présente pour l'exécution du mouvement de rotation une roue dentée (39) qui est engrenée avec une crémaillère fixe (40).

7. Dispositif selon la revendication 5 ou une des autres revendications, caractérisé par le fait que le disque perforateur (37) et la roue dentée (39), de préférence de même grandeur, sont reliés par un arbre (38) et peuvent être mus d'un seul bloc par un dispositif moteur linéaire en travers de la bande de matériau (29), en particulier par un chariot (44) mû par un vérin (41) le long d'une barre profilée (45).

8. Dispositif selon la revendication 5 ou une des autres revendications, caractérisé par le fait que le disque perforateur (37) est pourvu d'outils perforateurs, en particulier de couteaux perforateurs (48), seulement le long d'une partie de sa circonférence, à savoir d'après la longueur de la ligne de perforations (27) à produire, et que le disque perforateur (37) présente en dehors de la zone des couteaux perforateurs (48) un diamètre nettement réduit, en particulier par un côté de bord s'étendant transversalement (49).

9. Dispositif selon la revendication 5 ou une des autres revendications, caractérisé par le fait que la bande de matériau (29), pendant la production de la ligne de perforations (27), s'appuie sur un support plan fixe, en particulier par un tronçon guidé horizontalement (36) sur une plaque d'appui (53) qui présente dans la zone d'action du disque perforateur (37) une rainure (54) s'étendant dans la direction de travail de celui-ci.
